# EUROPÄISCHE PATENTSCHRIFT

(11) **EP 0 278 895 B1**
(45) Veröffentlichungstag und Bekanntmachung des Hinweises auf die Patenterteilung: **10.07.1991**
(21) Anmeldenummer: 88810017.9
(22) Anmeldetag: 15.01.1988
(51) Int. Cl.: E04D 13/04

(54) **Dachwasserablauf**
Roof water drain
Ecoulement d'eau de toit

(30) Priorität: 12.02.1987 CH 544/87
(43) Veröffentlichungstag der Anmeldung: 17.08.1988
(73) Patentinhaber: Geberit AG, CH-8645 Jona (CH)
(72) Erfinder: Häsler, Heinz, CH-8645 Jona (CH); Juple, Pierre, CH-8645 Jona (CH)
(74) Vertreter: White, William

(56) Entgegenhaltungen:
- CH-A- 444 775
- DE-A- 3 425 654
- DE-A- 3 445 186
- DE-B- 1 215 069
- DE-B- 1 271 643

## Beschreibung

Die Erfindung betrifft einen Dachwasserablauf nach dem Oberbegriff von Anspruch 1, wie aus DE-A-3,425,654 bekannt.

Durch die DE-A-24 37 191 ist ein Ablauf für Flachdächer bekanntgeworden, bei welchem ein Kragen mit einer Dichtungsbahn fest mit dem Ablaufkörper verbunden ist. Zum Aufstocken wird in den Ablaufkörper ein einstückiges Aufsatzelement mit ebenfalls fest angebrachter Dichtungsbahn eingesetzt. Auch während der Bauphase ist der Kragen aufgesetzt und die Dichtungsbahn ausgelegt, was oft zu einer Verletzung derselben und zu späteren Undichtigkeiten führt.

Der Erfindung liegt die Aufgabe zugrunde, einen Ablauf der eingangs genannten Gattung zu schaffen, der kostengünstig hergestellt werden kann und der unter Vermeidung des oben genannten Nachteils funktionssicher und einfach in der Montage ist.

Diese Aufgabe wird durch die im Patentanspruch 1 gezeichnete Erfindung gelöst.

Die herstellungstechnisch vergleichsweise aufwendigen Teile werden sowohl für den Aufsatzteil als auch für den Ablaufkörper verwendet, wodurch die Herstellung, die Lagerhaltung und die Montage vereinfacht werden. Um eine Verletzung der Dichtungsbahn zu vermeiden, kann der Ablaufkörper während der Bauphase auch ohne Kragen für die provisorische Entwässerung verwendet werden.

Gemäss einer vorzugsweisen Ausführung ist am Aufsatzteil ein Rohrstück angebracht, das in den Ablaufkörper eingesetzt ist. Dieses Rohrstück kann entsprechend der gewünschten Höhe des Aufsatzes abgelängt werden. Gemäss einer weiteren Ausführung ist ein Einsatzkörper vorgesehen, der während der Bauphase in den Ablaufkörper eingesetzt wird. Damit ist auch während der Bauphase eine einwandfreie Entwässerung gewährleistet, und gleichzeitig ist der Einlauf vor Bauschutt geschützt. Weitere Ausgestaltungen der Erfindung sind in den abhängigen Patentansprüchen gekennzeichnet.

Ein Ausführungsbeispiel der Erfindung wird nun anhand von Zeichnungen näher erläutert. Es zeigen:
Fig. 1 einen Schnitt durch einen in eine Decke eingebauten Ablaufkörper mit Aufsatzteil, und
Fig. 2 einen Schnitt durch einen eingebauten Ablaufkörper mit Einsatzkörper.

Der Ablauf weist einen aus Kunststoff bestehenden Ablaufkörper 1 mit einer äusseren, wärmedämmenden Isolationsschicht 24 beispielsweise aus PUR und einer inneren Schale 25 auf. An der Schale 25 ist mittig ein Stutzen 4 angeformt, der zu einem hier nicht dargestellten Fallrohr führt. Ueber der Oeffnung 3 des Stutzens ist ein Deckel 9 angebracht, der am Boden 2 der Schale befestigt ist. Der Deckel 9 weist Schlitze 10 in der Seitenwand 12 sowie Schlitze 11 in der Deckenwand 13 auf. Dieser Deckel erhöht in an sich bekannter Weise die Abflussleistung des Ablaufs und dient zugleich als zusätzliches Sieb. Der Ablaufkörper 1 besitzt eine kreiszylindrische Wand 40, die eine Wassersammelmulde 44 umgibt und die oben einen nach aussen gerichteten Flansch 47 aufweist. Der Ablaufkörper 1 ist in einem Boden 30 eingegossen oder eingesetzt.

Eine ebene nach aussen gerichtete Dichtungsbahn 5, beispielsweise aus Polyvinylchlorid, ist am Flansch 45 eines Kragens 6 befestigt. Am Flansch 45 ist ein kreiszylindrischer Stutzen 14 angeformt, der in die Wassersammelmulde 44 eingreift und in dessen Aussenseite 15 eine Lippendichtung 38 eingesetzt ist. Der Kragen 6 ist mittels einer Ringdichtung oder Lippendichtung 7 gegen den Ablaufkörper 1 abgedichtet.

Ist, wie in Fig. 1 dargestellt, eine zusätzliche Bodenschicht 31 vorgesehen, so wird in den Ablaufkörper 1 ein Aufsatz 8 eingesetzt. Dieser besitzt einen Kragen 20, der genau dem Kragen 6 im unteren Teil des Ablaufs entspricht. Am Kragen 20 ist ebenfalls eine Dichtungsbahn 26 angeformt. Ebenfalls entspricht die kreiszylindrische Wandung 23 einer Schale 33 dem entsprechenden Wandbereich 43 der Schale 25. An der Schale 33 ist ein zylindrisches Rohr 22 angeformt. Das Rohr 22 steht mit dem unteren Rand auf dem Boden 2 der Schale 25. Dieses Rohr 22 wird bei der Montage je nach Dicke der Schicht 31 abgelängt. In die Oeffnung des Kragens 20 ist schliesslich ein Laubsieb 27 eingesetzt.

Die Fig. 2 zeigt, wie der Ablauf für die provisorische Entwässerung während der Bauphase verwendet werden kann. Dazu wird der Ablaufkörper 1 ohne Kragen 6 in die Wand 30 eingesetzt. Provisorisch ist ein Einsatzkörper 28 aus beispielsweise geschäumtem Polystyrol in die Wassersammelmulde 44 eingesetzt. Dieser Körper 28 ist weitgehend komplementär zur Wassersammelmulde gestaltet und weist über dem Deckel 9 eine Oeffnung auf, durch die auf der Oberfläche der Schicht 30 ankommendes Wasser abfliessen kann. Zu gegebener Zeit wird der Einsatzkörper 28 entfernt und der Kragen 6 mit der Dichtungsbahn eingesetzt.

Die Schalen 33 und 43 werden aus dem gleichen Rohling hergestellt. Für die Schale 43 wird dann jeweils das Rohr 22 entfernt und der Boden 2 mit dem Stutzen 4 angeschweisst. Auf der Unterseite des Bodens 2 sind Heizelemente 17 angebracht, mit deren Hilfe Schwitzwasser im Ablaufkörper 1 entfernt werden kann.

## Patentansprüche

1. Dachwasserablauf mit einem Ablaufkörper (1), der am oberen Rand einen Kragen (6) und in seinem Boden (2) eine in ein Fallrohr (4) führende Ablauföffnung (3) aufweist, wobei in den Ablaufkörper (1) ein Aufsatz (8) mit einem weiteren Kragen (20) gesetzt ist, wobei die beiden Kragen (6, 20) im wesentlichen gleich ausgebildet und separat gefertigt sind und der Ablaufkörper (1) sowie der Aufsatz (8) Schalen mit gleich ausgebildeten Wandbereichen (43, 23) aufweisen, wobei am Aufsatz (8) unten ein Rohrstück (22) angeformt ist, das dicht in den Ablaufkörper (1) eingesetzt ist, dadurch gekennzeichnet, dass die beiden Schalen (33, 43) sich im wesentlichen darin unterscheiden, dass bei der Schale (43) des Ablaufkörpers (1) das Rohrstück (22) entfernt und der Boden (2) dicht angesetzt ist.

2. Dachwassereinlauf nach Anspruch 1, dadurch gekennzeichnet, dass zwischen dem Rohrstück (22) und dem in den Ablaufkörper (1) eingesetzten Kragen (6) eine Lippendichtung (8) vorgesehen ist.

3. Dachwassereinlauf nach einem der Ansprüche 1 oder 2, dadurch gekennzeichnet, dass der Ablaufkörper (1) als Wassersammelmulde ausgebildet ist, und dass über der Ablauföffnung (3) ein Deckel (9) mit Durchtrittsöffnungen (10, 11) in der Seitenwand (12) und in der Deckenwand (13) angeordnet ist.

4. Dachwassereinlauf nach Anspruch 3, dadurch gekennzeichnet, dass ein Einsatzkörper (28) vorgesehen ist, der eine zur Wassersammelmulde komplementäre Gestalt aufweist.

5. Dachwassereinlauf nach einem der Ansprüche 1 bis 4, dadurch gekennzeichnet, dass im Boden (2) des Ablaufkörpers (1) ein Heizelement (17) zum Entfernen von Schwitzwasser angebracht ist.

6. Dachwassereinlauf nach Anspruch 5, dadurch gekennzeichnet, dass das Heizelement (17) auf der Unterseite der Schale (25) des Ablaufkörpers (1) angebracht ist.

7. Dachwassereinlauf nach Anspruch 1, dadurch gekennzeichnet, dass der Boden (2) an der Schale (25) des Ablaufkörpers (1) angeschweisst ist.

8. Dachwassereinlauf nach Anspruch 1, dadurch gekennzeichnet, dass die Schale (33) des Absatzteils (8) mit dem unteren Rand des Rohrstückes (22) auf dem Boden (2) der Schale (22) des Ablaufkörpers (1) aufliegt.

## Claims

1. Roof water drain having a drain body (1) which has at the upper edge a collar (6) and in its base (2) a drain aperture (3) leading into a down-pipe (4), an attachment (8) having a further collar (20) being placed in the drain body (1), the two collars (6, 20) being of essentially identical construction and being produced separately, and the drain body (1) as well as the attachment (8) having shells with identically constructed wall regions (43, 23), a pipe piece (22) being moulded onto the attachment (8) at the bottom, which pipe piece is inserted snugly into the drain body (1), characterised in that the two shells (33, 43) essentially differ in that, in the case of the shell (43) of the drain body (1), the pipe piece (22) has been removed and the base (2) has been placed on snugly.

2. Roof water drain according to Claim 1, characterised in that a lip seal (8) is provided between the pipe piece (22) and the collar (6) inserted into the drain body (1).

3. Roof water drain according to one of Claims 1 or 2, characterised in that the drain body (1) is constructed as a water collection trough, and in that a lid (9) with passage openings (10, 11) is arranged in the side wall (12) and in the top wall (13) above the drain aperture (3).

4. Roof water drain according to Claim 3, characterised in that an insert body (28) is provided which has a design complementary to the water collection trough.

5. Roof water drain according to one of Claims 1 to 4, characterised in that a heating element (17) is mounted in the base (2) of the drain body (1) for removing condensation water.

6. Roof water drain according to Claim 5, characterised in that the heating element (17) is mounted on the underside of the shell (25) of the drain body (1).

7. Roof water drain according to Claim 1, characterised in that the base (2) is welded onto the shell (25) of the drain body (1).

8. Roof water drain according to Claim 1, characterised in that the shell (33) of the step part (8) rests with the lower edge of the pipe piece (22) on the base (2) of the shell (25) of the drain body (1).

## Revendications

1. Dispositif d'écoulement de l'eau de toit comportant un corps d'écoulement (1), dont le bord supérieur comporte un collet (6) et dont le fond (2) comporte une ouverture d'écoulement (3) débouchant dans un tuyau de chute (4), et dans lequel un chapeau (8) comportant un autre collet (20) est monté dans le corps d'écoulement (1), les deux collet (6, 20) possèdent une structure sensiblement identique et sont fabriqués séparément, le corps d'écoulement (1) ainsi que le chapeau (8) possèdent des coques possédant des éléments de paroi (43, 23) de forme identique, et à la partie inférieure du chapeau (8) est formé par moulage un élément tubulaire (22) qui est inséré d'une manière étanche dans le corps d'écoulement (1), caractérisé en ce que les deux coques (33, 43) diffèrent essentiellement en ce que, dans le cas de la coque (43) du corps d'écoulement (1), l'élément tubulaire (22) est supprimé et le fond (2) est raccordé d'une manière étanche.

2. Dispositif d'écoulement d'eau de toit suivant la revendication 1, caractérisé en ce qu'un système d'étanchéité en forme de lèvre (8) est prévu entre l'élément tubulaire (22) et le collet (6) inséré dans le corps d'écoulement (1).

3. Dispositif d'écoulement d'eau de toit selon l'une des revendications 1 ou 2, caractérisé en ce que le corps d'écoulement (1) est réalisé sous la forme d'un auget de collecte de l'eau, et qu'au-dessus de l'ouverture d'écoulement (3) est disposé un couvercle (9) comportant des ouvertures de passage (10, 11) ménagées dans la paroi latérale (12) et dans la paroi (13) du couvercle.

4. Dispositif d'écoulement d'eau de toit selon la revendication 3, caractérisé en ce qu'il est prévu un insert (28) qui possède une forme complémentaire à l'auget de collecte de l'eau.

5. Dispositif d'écoulement d'eau de toit selon l'une des revendications 1 à 4, caractérisé en ce qu'un élément chauffant (17) servant à éliminer l'eau de condensation est disposé dans le fond (2) du corps d'écoulement (1).

6. Dispositif d'écoulement de toit selon la revendication 5, caractérisé en ce que l'élément chauffant (17) est installé sur la face inférieure de la coque (25) du corps d'écoulement (1).

7. Dispositif d'écoulement d'eau de toit selon la revendication 1, caractérisé en ce que le fond (2) est soudé à la coque (25) du corps d'écoulement (1).

8. Dispositif d'écoulement d'eau de toit selon la revendication 1, caractérisé en ce que la coque (33) de la partie étagée (8) s'applique, par le bord inférieur de l'élément tubulaire (22), sur le fond (2) de la coque (22) du corps d'écoulement (1).
